# EUROPÄISCHE PATENTSCHRIFT

(11) **EP 0 711 664 B1**
(45) Veröffentlichungstag und Bekanntmachung des Hinweises auf die Patenterteilung: **25.03.1998**
(21) Anmeldenummer: 95117028.1
(22) Anmeldetag: 28.10.1995
(51) Int. Cl.: B41F 27/00, B41F 27/12

(54) **Vorrichtung für das registergerechte Anlegen von Druckplatten**
Device for fitting printing plates
Dispositif pour placer en repérage des plaques d'impression

(30) Priorität: 11.11.1994 DE 9418049 U
(43) Veröffentlichungstag der Anmeldung: 15.05.1996
(73) Patentinhaber: MAN Roland Druckmaschinen AG, 63075 Offenbach (DE)
(72) Erfinder: Hartung, Georg, D-63500 Seligenstadt (DE); Lindner, Bernd, D-63150 Heusenstamm (DE); Pupic, Nikola, D-63150 Heusenstamm (DE); Seib, Berthold, D-63110 Rodgau (DE)
(74) Vertreter: Marek, Joachim, Dipl.-Ing.

(56) Entgegenhaltungen:
- EP-A- 0 581 212
- US-A- 3 882 775

## Beschreibung

Die Erfindung betrifft eine Vorrichtung für das registergerechte Anlegen von Druckplatten gemäß dem Oberbegriff von Anspruch 1.

Bei Bogenoffsetdruckmaschinen werden die Druckplatten für die verschieden farbigen Teilbilder auf je einem Plattenzylinder montiert. Jede Druckplatte wird mit einer dem Druckanfang zugeordneten Kante in einer Klemmschiene befestigt (geklemmt) und sodann um den Außenumfang des Zylinders gelegt, bis die hintere, dem Druckende zugeordnete Kante in wiederum einer Klemmschiene befestigbar ist. Daraufhin erfolgt das Spannen der Druckplatte.

Beim Einführen einer neuen Druckplatte In die geöffnete Klemmschiene ist es dabei von besonderer Wichtigkeit, daß diese eine registergerechte Position einnimmt. Dies gilt gerade für die in neuerer Zeit entwickelten automatischen oder halbautomatischen Druckplattenwechselsysteme. Die beim Wechseln der Druckplatten eingesparte Zeit würde, wenn auch nur eine einzige Druckplatte nicht registergerecht aufgezogen wird, durch langwierige und auch makulaturbedingende Korrekturvorgänge des Registers wieder aufgehoben.

Aus diesem Grunde ist es bekannt, an der Vorderkante der Druckplatte insbesondere U-förmige Ausstanzungen anzubringen, welche mit Anschlägen innerhalb der Klemmschiene zusammenwirken. Als Plättchen ausgebildete und insbesondere noch innerhalb der Klemmschiene beweglich angeordnete Anschläge sind aus der DE 9 251 069 U1 bekannt. Diese Plättchen in der Klemmschiene des Druckanfanges sind dabei auf der zur Druckplatte hingewandten Seite wie Registerstifte rund ausgeführt. Ein größerer Versatz der Druckplatte in Seitenregisterrichtung bedingt bei diesen bekannten Anschlägen jedoch größere Kräfte um die Druckplatte registergerecht anzulegen.

Aus der EP 0 581 212 A1 sind Anschläge In der dem Druckanfang der Druckplatte zugeordneten Klemmschiene in Form von elektrisch abfragbaren Registerstiften bekannt. Wegen der zylinderförmigen Außenkontur ergeben sich hier ebenfalls größere Anstellkräfte für die Druckplatte, wenn diese mit einem größeren Seitenregisterversatz zugeführt wird. Größere Kräfte zum Einführen der Druckplattenvorderkante In die Klemmschiene können aber Beschädigungen an den U-förmigen Ausstanzungen bzw. deren Ecken verursachen. Nachteilig Ist ferner bei dieser Einrichtung, daß die elektrisch abfragbaren Registerstifte hinsichtlich ihrer Kontaktfunktion in Reihe hintereinandergeschaltet sind, d.h. bei einer nur einseitig richtigen Anlage der Druckplatte ist nicht feststellbar, an welcher Seite bzw. an welchem Registerstift dies der Fall ist.

Aufgabe der vorliegenden Erfindung ist es daher, eine Vorrichtung gemäß dem Oberbegriff des Anspruch 1 derartig weiterzubilden, so daß sich die obengenannten Nachteile vermeiden lassen. Die Anschläge In der Klemmschiene sollen dabei insbesondere derartig ausgeführt sein, so daß auch eine nicht exakt zugeführte Druckplatte sich selbsttätig und registergerecht ausrichten kann.

Gelöst wird diese Aufgabe durch die kennzeichnenden Merkmale von Anspruch 1. Weiterbildungen der Erfindung ergeben sich aus den Unteransprüchen.

Gemäß der Erfindung ist vorgesehen, daß wenigstens einer der Anschläge auf der zur Druckplatte gewandten Seite schräg zur Zuführrichtung der Druckplatte verlaufende Flächen aufweist. Diese Flächen verlaufen dabei in einem spitzen Winkel zu der Zuführrichtung der Druckplatte. Durch diese abschnittsweise geraden Flächen auf der zu der Druckplattenvorderkante gewandten Seite der Anschläge wird erreicht, daß insbesondere eine nicht exakt in Seltenregisterrichtung zugeführte Platte bei Erreichen des Anschlages eine Ausrichtbewegung erfährt.

Gemäß einer bevorzugten Weiterbildung der Erfindung ist vorgesehen, daß die erfindungsgemäße vorgeschlagenen Anschläge zusätzlich je einen isoliert gegenüber dem Plattenzylinder bzw. der Klemmschiene eingelassenen Einsatz aufweisen. Dabei ist vorgesehen, daß diese derartig gebildeten Kontakte, also wenn die Druckplatte korrekt an diesen Einsätzen anliegt, einzeln abfragbar sind. Somit ist also feststellbar, an welchem Anschlag (A-Seite, B-Seite) die Druckplatte korrekt anliegt bzw. nicht anliegt. Gerade bei einem automatisierten Druckplattenzuführvorgang können somit gezielte Maßnahmen getroffen werden, so daß die Druckplatte an beiden Anschlägen registergerecht in der Klemmschiene anliegt.

Des weiteren erfolgt die Erläuterung eines Ausführungsbeispiels der Erfindung anhand der Zeichnungen. Es zeigt:
- Fig. 1: eine Klemmschiene mit den erfindungsgemäßen Anschlägen,
- Fig. 2.1+2.2: die Ausführung der erfindungsgemäßen Anschläge ab der A-Seite und B-Seite,
- Fig. 3 - 7: Beispiele für das Zusammenwirken der Anschläge mit Ausstanzungen an der Druckplattenvorderkante.

Fig. 1 zeigt die Draufsicht auf die Klemmschiene 1, welche in der Grube eines nicht dargestellten Plattenzylinders achsparallel angeordnet ist. Diese Klemmschiene 1 weist einen spaltförmigen Erfassungsbereich für die Vorderkante einer Druckplatte 3 auf. Gemäß dem Ausführungsbeispiel weist die Druckplatte 3 an ihrer Vorderkante zwei U-förmige Ausstanzungen unterschiedlicher Gestaltung auf. Die links dargestellte U-förmige Ausstanzung 4.1 weist dabei eine runde Kontur auf. Die rechts dargestellte Ausstanzung 4.2 ist dabei im wesentlichen rechteckig gestaltet, d.h. sie weist zwei parallel zueinander verlaufende Schenkel und eine senkrecht dazu verlaufende Grundkante auf.

Die in der Klemmschiene 1 gemäß Fig. 1 angeordneten Anschläge 2.1 und 2.2 sind in entsprechenden Ausnehmungen des Oberteils der Klemmschiene 1 eingelassen. Die Anschläge 2.1 und 2.2 sind dabei als Plättchen nach Art einer Paßfeder ausgeführt und weisen In Ihrem der Druckplatte 3 abgewandten Teil jeweils ein Langloch 10 auf, vermittels dem sie über eine Schraube 11 an der Klemmschiene 1 befestigt werden können. Durch Lösen der Schraube 11 ist es möglich, sowohl den einen als auch den anderen Anschlag 2.1, 2.2 beispielsweise für unterschiedliche Plattenformate registergerecht einzujustieren.

Wie in Fig. 1 angedeutet und in Fig. 2.1 genau dargestellt ist das der Druckplatte 3 bzw. der dazu vorgesehenen Ausstanzung 4.1 zugewandte Ende des Anschlages 2.1 mit zwei Ebenen und schräg zur Zuführrichtung R der neuen Druckplatte verlaufenden Flächen 5 versehen. Die Stirnseite 7 sowie die sich an die ebenen Flächen 5 anschließenden Bereiche des Anschlages 2.1 sind dabei wiederum rund bzw. mit einer kreisförmigen Krümmung versehen. In Fig. 1 ist dargestellt, daß der Anschlag 2.1 mit einerseits den ebenen Flächen 5 und andererseits der runden bzw. zylinderförmigen Stirnseite 7 mit einer U-förmigen Ausstanzung 4.1 zusammenwirkt, wobei diese einen exakt kreisförmigen Bogen aufweist.

In Fig. 2.1 ist dargestellt, daß sich sowohl an die ebenen Flächen 5 als auch an die daraufhin folgenden Rundungen an beiden Seitenflanken des Anschlages 2.1 jeweils konkave Einbuchtungen 6 anschließen. Deren Bedeutung bzw. Funktion wird dabei noch weiter untenstehend erläutert.

Fig. 2.2 zeigt in Verbindung mit der Fig. 1 eine zweite Ausgestaltung eines erfindungsgemäßen Anschlages 2.2. Wie in Fig. 1 dargestellt wirkt dieser Anschlag 2.2 mit einer U-förmigen Ausstanzung 4.2 nach Art eines Rechteckes zusammen. Die Grundkante dieser Ausstanzung 4.2 ist dabei eine Paralle zu der Vorderkante der Druckplatte 3.

Wie in Fig. 2.2 genau dargestellt, weist das der Druckplatte 3 zugewandte Ende dieses Anschlages 2.2 ebenfalls zwei ebene Flächen 5 schräg bzw. im spitzen Winkel zur Zuführrichtung R der Druckplatte 3 verlaufend auf. Die Stirnseite 7 dieses Anschlages 2.2 ist dabei gerade ausgeführt, d.h. auch als ebene Fläche aber senkrecht zur Zuführrichtung der Druckplatte 3 verlaufend. Wie insbesondere in Fig. 7 zu erkennen ist, weist die mit diesem Anschlag 2.2 zusammenwirkende Ausstanzung 4.2 eine größere Breite auf als die Außenabmessungen, d.h. der Abstand der Seitenflanken des Anschlages 2.2. In Achsrichtung des nicht dargestellten Plattenzylinders bilden also der Anschlag 2.1 mit der dazugehörigen Ausstanzung 4.1 das Fest- und der Anschlag 2.2 mit Ausstanzung 4.2 das Loslager.

In den Figuren 2.1 und 2.2 zeigen jeweils die Darstellungen rechts einen Schnitt durch die erfindungsgemäß als Plättchen ausgebildeten Anschläge 2.1 bzw. 2.2. An dem der Druckplatte 3 (Fig. 1) zugewandten Ende des jeweiligen Anschlage 2.1 und 2.2 ist dabei jeweils ein Einsatz 8 aus elektrisch leitendem Material durch eine Isolationsschicht 9 isoliert gegenüber dem ebenfalls aus elektrisch leitendem Material gefertigten Anschlag 2.1 bzw. 2.2 eingelassen. Durch die Anbringung des Anschlages 2.1 bzw. 2.2 an der Klemmschiene 1 wird nun bei korrekt anliegender Druckplatte - vergleiche hierzu die Figuren 5 und 7 - der Einsatz 8 elektrisch mit dem Potential des Plattenzylinder bzw. der Klemmschiene 1 verbunden. Durch nicht dargestellte Kontaktmittel, beispielsweise an die Einsätze 8 anstellbare Taster, ist dies feststellbar. Die Stirnseiten 7 der Einsätze 8 der Anschläge 2.1 und 2.2 sind dabei dergestalt geformt, so daß die Anstellkräfte der Druckplatte 3 in Zufuhrrichtung R ausschließlich durch eben diese Stirnseiten 7 aufgenommen werden. Die Schnitte der Figuren 2.1 bzw. 2.2 zeigen, daß die Anschläge 2.1 bzw. 2.2 an der zur Druckplatte 3 (Fig. 1) hingewandten Seite jeweils noch eine Abschrägung aufweisen. Diese Abschrägung dient dabei einerseits um nicht dargestellte Tastmittel zur Abfrage der Anschläge 2.1 bzw. 2.2 (deren elektrisch isolierte Einsätze 8) anzustellen. Ferner wird durch diese Abschrägung auch gewährleistet, daß die Anschläge 2.1 bzw. 2.2 nicht aus dem Außenumfang des Plattenzylinders herausragen.

Die Fig. 5 zeigt die registergerechte Anlage der Druckplatte 3 mit ihrer Ausstanzung 4.1 an der vorderen Außenkontur des Anschlages 2.1. Erkennbar liegt die Druckplatte 3 an der Stirnseite 7 des Einsatzes 8 passend an. Ferner berühren die Flanken der Ausstanzungen 4.1 der Druckplatte 3 die beiden äußersten Flankenenden des Anschlages 2.1. Dadurch wird der elektrisch isoliert eingelassene Einsatz 8 auf das gleiche Potential des Anschlages 2.1 gebracht, was durch Anstellen eines entsprechenden nicht dargestellten Tasters feststellbar ist.

Fig. 3 zeigt die Ausrichtfunktion der erfindungsgemäß vorgesehenen schräg zur Zufuhrrichtung R der Druckplatte 3 verlaufend angeordneten ebenen Flächen 5. Dargestellt ist, daß die Druckplatte 3 in nicht exakter Seitenregisterrichtung das Ende des Anschlages 2.1 erreicht. Bei Aufrechterhaltung des Vorschubes in Richtung R kann nun die linke Kante der Ausstanzung 4.1 auf der ebenen Fläche 5 entlanggleiten, bis das Ende des Anschlages 2.1 in die Ausstanzung 4.1 eintauchen kann. Eine ähnliche Situation zeigt hierbei auch die Fig. 6 in Verbindung mit dem Anschlag 2.2 sowie der Ausstanzung 4.2. In dieser Darstellung ist hierbei noch eine Schrägstellung der Druckplatte 3 bei Erreichen des Anschlages 2.2 übertrieben wiedergegeben. Auch hier kann die Druckplatte 3 mit einer Kante der Ausstanzung 4.2 an der entsprechenden ebenen Fläche 5 des Anschlage 2.2 entlanggleiten, bis der Anschlag 2.2 in die Ausstanzung 4.2 eintauchen kann.

Fig. 4 zeigt die Bedeutung bzw. die Funktion der konkaven Einbuchtungen 6 des Anschlages 2.1. In diesem Beispiel ist die Druckplatte 3 mit ihrer Ausstanzung 4.1 mit der Stirnseite 7 und kann durch die konkaven Einbuchtungen 6 dabei noch Schränkungsbewegungen ausführen. Durch diese konkaven Einbuchtungen 6 in den Seitenflanken des Anschlages 2.1 erhalten die Kanten der Ausstanzung 4.1 einen bestimmten Freiraum für entsprechende Schränkungsbewegungen.

Da wie in Fig. 7 dargestellt die lichte Weite der Ausstanzung 4.2 größer ist als die Außenabmessungen des zugehörigen Anschlages 2.2, ist es bei diesen Anschlag 2.2 nicht nötig entsprechende konkave Ausbuchtungen vorzunehmen. Um diesen Anschlag 2.2 kann die Druckplatte 3 daher ebenfalls Schränkungsbewegungen bestimmten Maßes ausführen. Lediglich in der in Fig. 7 dargestellten exakten registergerechten Anlage an diesem Anschlag 2.2 liegt die Kante der Ausstanzung 4.2 in linienhafter Berührung an der Stirnseite 7 des Einsatzes 8 an.

### Bezugszeichenliste

- 1: Klemmschiene
- 2.1: Anschlag
- 2.2: Anschlag
- 3: Druckplatte
- 4.1: Ausstanzung
- 4.2: Ausstanzung
- 5: Fläche
- 6: Einbuchtung
- 7: Stirnseite
- 8: Einsatz
- 9: Isolationsschicht
- 10: Langloch
- 11: Schraube
- R: Zuführrichtung

## Patentansprüche

1. Vorrichtung für das registergerechte Anlegen von Druckplatten auf den Plattenzylinder von Druckmaschinen, insbesondere Bogenoffsetdruckmaschinen, bestehend aus einer achsparallel im Plattenzylinder angeordneten Klemmschiene, welche zum Befestigen der dem Druckanfang zugeordneten Kante der Druckplatte einen zu schließenden Erfassungsbereich aufweist und im Bereich dieses Erfassungsbereiches Anschläge vorgesehen sind, die mit entsprechend geformten Ausstanzungen an der Kante der Druckplatte zusammenwirken,
**dadurch gekennzeichnet**,
daß wenigstens einer der Anschläge (2.1, 2.2) ebene Flächen (5) aufweist, welche schräg zu der Zuführrichtung (R) der Druckplatte (3) verlaufen.

2. Vorrichtung nach Anspruch 1,
**dadurch gekennzeichnet**,
daß ein Anschlag (2.1) mit einer U-förmigen Ausstanzung (4.1) zusammenwirkt, welche einen kreisbogenförmigen Konturbereich aufweist und der Anschlag (2.1) eine kreisbogenförmig gestaltete Stirnseite (7), sich darin anschließende ebene Flächen (5) mit wiederum sich daran anschließenden kreisbogenförmigen Übergängen aufweist.

3. Vorrichtung nach Anspruch 1,
**dadurch gekennzeichnet**,
daß ein Anschlag (2.2) mit einer Ausstanzung (4.2) zusammenwirkt, welche eine Kante aufweist, die parallel zur Vorderkante der Druckplatte (3) verläuft und daß der Anschlag (2.2) eine Stirnseite (7) in Form einer ebenen Fläche aufweist, an welche sich die schräg zur Zuführrichtung (R) der Druckplatte (3) verlaufenden ebenen Fläche (5) anschließen.

4. Vorrichtung nach einem der vorhergehenden Ansprüche,
**dadurch gekennzeichnet**,
daß die Flächen (5) an einem der Anschläge (2.1, 2.2) einen Winkel von 90° zueinander einschließen, wobei die Zuführrichtung (R) der Druckplatte (3) die Winkelhalbierende darstellt.

5. Vorrichtung nach einem der vorhergehenden Ansprüche,
**dadurch gekennzeichnet**,
daß die Anschläge (2.1, 2.2) als ein an der Klemmschiene (1) befestigbares Plättchen ausgebildet sind, wobei das der Druckplatte (3) zugewandte Ende des Plättchens die ebenen Flächen (5) sowie die vorgesehenen Stirnseiten aufweist.

6. Vorrichtung nach Anspruch 5,
**dadurch gekennzeichnet**,
daß an den Seitenflanken des als Plättchen ausgebildeten Anschlages (2.1) konkave Einbuchtungen (6) angeordnet sind.

7. Vorrichtung nach den Ansprüchen 5 oder 6,
**dadurch gekennzeichnet**,
daß die als Plättchen ausgebildeten Anschläge (2.1, 2.2) an dem von der Druckplatte (3) abgewandten Ende ein Langloch (10) zur einstellbaren Befestigung an der Klemmschiene (1) aufweisen.

8. Vorrichtung nach einem der vorhergehenden Ansprüche,
**dadurch gekennzeichnet**,
daß in die Anschläge (2.1, 2.2) elektrisch isolierte Einsätze (8) eingelassen sind, welche jeweils die Stirnseite (7) der Anschläge (2.1, 2.2) bilden.

9. Vorrichtung nach Anspruch 8,
**dadurch gekennzeichnet**,
daß die elektrisch isoliert gegenüber den Anschlägen (2.1, 2.2) angeordneten Einsätze (8) einzeln von einer Steuerung abfragbar sind.

## Claims

1. Device for the register correct lay-up of printing plates on the plate cylinders of printing presses, particularly offset sheet printing presses, consisting of a clamping rail arranged axially parallel in the plate cylinder which, for fixing the edge of the printing plate adjacent the print start has a grasping region which is to be closed and in the region of this grasping region stops are provided which cooperate with correspondingly shaped stampings out on the edge of the printing plate,
characterised in that at least one of the stops (2.1, 2.2) has flat surfaces (5) which run at an angle to the feed direction (R) of the printing plate (3).

2. Device according to Claim 1, characterised in that a stop (2.1) cooperates with a U-shaped stamping out (4.1) which has an arcuately shaped contour region and the stop (2.1) has an arcuately shaped arranged front edge (7) lying adjacent flat surfaces (5) therein with in turn adjacent arcuately shaped transitions thereon.

3. Device according to Claim 1, characterised in that a stop (2.2) cooperates with a stamping out (4.2) which has an edge which runs parallel to the front edge of the printing plate (3) and that the stop (2.2) has a front face (7) in the form of a flat surface adjoining which are the flat surfaces (5) running obliquely relative to the feed direction (R) of the printing plate (3).

4. Device according to one of the preceding Claims, characterised in that the surfaces (5) on one of the stops (2.1, 2.2) include between them an angle of 90° relative to one another, wherein the feed device (R) of the printing plate (3) represents the bisector.

5. Device according to one of the preceding Claims, characterised in that the stops (2.1, 2.2) are constructed as a little plate fixed to the clamping rail (1) wherein the end of the little plate turned towards the printing plate (3) has the flat surfaces (5) as well as the end faces provided.

6. Device according to Claim 5, characterised in that on the side flanks of the stop (2.1) constructed as a little plate concave recesses (6) are arranged.

7. Device according to Claim 5 or 6, characterised in that the stops (2.1, 2.2) formed as little plates have at their end turned away from the printing plate (3) a slot (10) for adjustable fixing on to the clamping rail (1).

8. Device according to one of the preceding Claims, characterised in that in the stops (2.1, 2.2) electrically insulated inserts (8) are let in which, in each case, form the end face (7) of the stops (2.1, 2.2).

9. Device according to Claim 8, characterised in that the inserts (8) arranged electrically insulated with respect to the stops (2.1, 2.2) can be interrogated individually from a control.

## Revendications

1. Dispositif pour appliquer de façon repérée des plaques d'impression sur le cylindre porte-plaque de machines d'impression, en particulier des machines d'impression offset à feuilles, constitué d'une barre de serrage agencée de façon parallèle à l'axe dans le cylindre porte-plaque, laquelle présente, pour la fixation du bord de la plaque d'impression associé au début de l'impression, une zone de prise devant être fermée et, dans la région de cette zone de prise, sont prévues des butées qui coopèrent avec des découpes conformées de façon correspondante sur le bord de la plaque d'impression,
caractérisé en ce qu'au moins une des butées (2.1,2.2) présente des surfaces planes (5) qui s'étendent de façon inclinée par rapport à la direction d'amenée (R) de la plaque d'impression (3).

2. Dispositif selon la revendication 1,
caractérisé en ce qu'une butée (2.1) coopère avec une découpe (4.1) en forme de U, laquelle présente une zone de contour en forme d'arc de cercle, et la butée (2.1) présente une face frontale (7) réalisée en forme d'arc de cercle, des surfaces planes (5) s'y raccordant avec encore des transitions en forme d'arc de cercle s'y raccordant.

3. Dispositif selon la revendication 1,
caractérisé en ce qu'une butée (2.2) coopère avec une découpe (4.2), laquelle présente un bord qui s'étend parallèlement au bord avant de la plaque d'impression (3), et en ce que la butée (2.2) présente une face frontale (7) sous forme d'une surface plane, à laquelle se raccordent des surfaces planes (5) s'étendant de façon inclinée par rapport à la direction d'amenée (R) de la plaque d'impression (3).

4. Dispositif selon une des revendications précédentes,
caractérisé en ce que les surfaces (5) sur une des butées (2.1,2.2) forment l'une par rapport à l'autre un angle de 90°, la direction d'amenée (R) de la plaque d'impression (3) formant sa bissectrice.

5. Dispositif selon une des revendications précédentes,
caractérisé en ce que les butées (2.1,2.2) sont réalisées comme une plaquette pouvant être fixée à la barre de serrage (1), l'extrémité, en regard de la plaque d'impression (3), de la plaquette présentant les surfaces planes (5) ainsi que les faces frontales prévues.

6. Dispositif selon la revendication 5,
caractérisé en ce que des encoches concaves (6) sont prévues sur les flancs latéraux de la butée (2.1) réalisée comme plaquette.

7. Dispositif selon la revendication 5 ou 6,
caractérisé en ce que les butées (2.1,2.2) réalisées comme plaquettes présentent, à l'extrémité éloignée de la plaque d'impression (3), un trou oblong (10) pour la fixation réglable sur la barre de serrage (1).

8. Dispositif selon une des revendications précédentes,
caractérisé en ce que, dans les butées (2.1,2.2), sont disposées des pièces électriquement isolées (8), lesquelles forment, à chaque fois, la face frontale (7) des butées (2.1,2.2).

9. Dispositif selon la revendication 8,
caractérisé en ce que les pièces (8) agencées de façon électriquement isolée par rapport aux butées (2.1,2.2) peuvent être appelées individuellement par une commande.
